# EUROPÄISCHE PATENTSCHRIFT

(11) **EP 2 984 295 B1**
(45) Veröffentlichungstag und Bekanntmachung des Hinweises auf die Patenterteilung: **03.05.2017**
(21) Anmeldenummer: 14734785.0
(22) Anmeldetag: 25.06.2014
(51) Int. Cl.: F01D 11/00

(54) **DICHTRINGSEGMENT FÜR EINEN STATOR EINER TURBINE**
SEAL RING SEGMENT FOR A STATOR OF A TURBINE
ÉLÉMENT DE BAGUE D'ÉTANCHÉITÉ POUR LE STATOR D'UNE TURBINE

(30) Priorität: 28.06.2013 EP 13174357
(43) Veröffentlichungstag der Anmeldung: 17.02.2016
(73) Patentinhaber: Siemens Aktiengesellschaft, 80333 München (DE)
(72) Erfinder: BARZ, Thorsten, 10247 Berlin (DE); HÄBEL, Roland, 51427 Bergisch Gladbach (DE); STUPARIU-COHAN, Sebastian, 40822 Mettmann (DE)
(86) Internationale Anmeldenummer: PCT/EP2014/063432
(87) Internationale Veröffentlichungsnummer: WO 2014/207058

(56) Entgegenhaltungen:
- EP-A2- 1 441 108
- US-A1- 2008 019 836
- US-A1- 2011 135 479
- US-B2- 7 645 117

## Beschreibung

Die Erfindung betrifft ein Dichtringsegment für einen Stator einer Turbine, welches im Wesentlichen die Form eines Zylindermantelsegments aufweist und an seiner Außenseite eine Nut zur Fixierung einer Mehrzahl von Leitschaufeln aufweist.

Eine Turbine ist eine Strömungsmaschine, welche die innere Energie (Enthalpie) eines strömenden Fluids (Flüssigkeit oder Gas) in Rotationsenergie und letztlich in mechanische Antriebsenergie umwandelt. Dem Fluidstrom wird durch die möglichst wirbelfreie laminare Umströmung der Turbinenschaufeln ein Teil seiner inneren Energie entzogen, der auf die Laufschaufeln der Turbine übergeht. Über diese wird dann die Turbinenwelle in Drehung versetzt, die nutzbare Leistung wird an eine angekuppelte Arbeitsmaschine, wie beispielsweise an einen Generator, abgegeben. Laufschaufeln und Welle sind Teile des beweglichen Rotors oder Läufers der Turbine, der innerhalb eines Gehäuses angeordnet ist.

In der Regel sind mehrere Schaufeln auf der Achse montiert. In einer Ebene montierte Laufschaufeln bilden jeweils ein Schaufelrad oder Laufrad. Die Schaufeln sind leicht gekrümmt profiliert, ähnlich einer Flugzeugtragfläche. Vor jedem Laufrad befindet sich üblicherweise ein Leitrad. Diese Leitschaufeln ragen vom Gehäuse in das strömende Medium hinein und versetzen es in einen Drall. Der im Leitrad erzeugte Drall (kinetische Energie) wird im darauffolgenden Laufrad genutzt, um die Welle, auf der die Laufradschaufeln montiert sind, in Rotation zu versetzen.

Leitrad und Laufrad zusammen bezeichnet man als Stufe. Oft sind mehrere solcher Stufen hintereinandergeschaltet. Da das Leitrad stillsteht, und die Leitschaufeln am Gehäuseäußeren befestigt sind, muss zur Welle des Laufrads eine Abdichtung hergestellt werden, um Verluste so gering wie möglich zu halten. Hierzu sind die Leitschaufeln rotorseitig durch zylindermantelförmige Dichtringe gehalten. Diese bestehen üblicherweise aus einer Mehrzahl, üblicherweise zehn Segmenten. Diese werden auf eine Verhakung am Kopf der Leitschaufeln geschoben (Nut-Feder-Verbindung) und dichten so den Heißgaskanal gegenüber den Rotor ab. Um ein Verschieben in Umfangsrichtung zu verhindern, werden die Dichtringsegmente einzeln durch Bolzen, die jeweils radial in eine der Leitschaufeln ragen, fixiert.

Aufgrund gegebener, für die im Betrieb übliche Wärmeausdehnung notwendiger Toleranzen zwischen Schaufeln und Dichtringen ist eine Relativbewegung möglich. Hierbei hat sich gezeigt, dass durch dynamische Anregungen erheblicher Verschleiß an den Dichtringsegmenten entstehen kann. Die Befunde reichen dabei von einfachem Verschleiß, welcher ein Austauschen während einer Revisionsmaßnahme notwendig macht, bis hin zu massivem Verschleiß, der zu einer Zwangsrevision mit Austausch des Dichtrings führen bzw. auch zu einem Turbinenschaden mit Schaufelschäden führen kann.

Hierbei ist es bekannt das Dichtringsegment mit auf die Leitschaufeln mittels einer Rückstellkraft wirkenden elastischen Elementen zu versehen. In der US 7,645,117 werden hierfür großflächig Tellerfedern angeordnet, in der US 2008/0019836, der US 2011/0135479 und der EP 1 441 108 werden Blattfedern verwendet, die eine Krümmung oder Wellenform in azimutaler oder axialer Richtung aufweisen, so dass die entsprechende Vorspannung entsteht.

Nachteilig an den bekannten Dichtringsegmenten ist jedoch, dass bei der Verwendung von Blatt- oder großen Tellerfedern stets eine großflächige Vorspannung auf mehrere Leitschaufeln aufgebracht wird. Dies erschwert die Montage der Leitschaufeln. Zudem ist die Stärke der Rückstellkraft nicht individuell einstell- oder nachjustierbar.

Es ist daher Aufgabe der Erfindung, ein Dichtringsegment der eingangs genannten Art anzugeben, welches eine höhere Lebensdauer und einen geringeren Reparaturaufwand für eine Turbine bei einfacher Montage und hoher Optimierbarkeit ermöglicht.

Diese Aufgabe wird erfindungsgemäß gelöst, indem das Dichtringsegment für jede an dem Dichtringsegment fixierbare Leitschaufel jeweils zumindest einen auf die jeweilige Leitschaufel mittels einer Rückstellkraft wirkenden Druckbolzen aufweist, der als zylinderförmiges Element ausgebildet ist, welches sich in axialer Richtung komprimieren lässt.

Die Erfindung geht dabei von der Überlegung aus, dass die Lebensdauer der Turbine erhöht und der Reparaturaufwand für die Turbine verringert werden könnte, wenn der Verschleiß durch die Relativbewegung einzelner Leitschaufeln und Dichtringsegment verringert werden könnte. Hierfür müsste die Relativbewegung beschränkt werden. Allerdings muss dabei auf die Wärmeausdehnung im Betrieb Rücksicht genommen werden, so dass eine feste formschlüssige Fixierung ausscheidet. Abhilfe schafft eine kraftschlüssige Fixierung mittels eines Druckbolzens, welcher durch seine Rückstellkraft eine kraftschlüssige Fixierung der Leitschaufel gewährleistet, während durch die Elastizität eine Wärmeausdehnung möglich bleibt. Ein Druckbolzen ist ein im Wesentlichen zylinderförmiges Element, welches sich in axialer Richtung komprimieren lässt, beispielsweise durch eine Innenstruktur in der Art eines Kolbens. Dabei ist der Druckbolzen z. B. durch entsprechende Federanordnung selbstrückstellend ausgestaltet. Der Druckbolzen lässt sich durch eine entsprechende Öffnung im Dichtringsegment fixieren und entsprechend ausrichten. Dabei ist für jede an dem Dichtringsegment fixierbare Leitschaufel jeweils zumindest ein auf die jeweilige Leitschaufel mittels einer Rückstellkraft wirkender Druckbolzen vorgesehen. Dadurch wird das Dichtringsegment besonders sicher fixiert, da eine kraftschlüssige Verbindung durch einen Druckbolzen mit jeder einzelnen Leitschaufel entsteht. Keine der Leitschaufeln kann daher eine Verschleiß erzeugende Relativbewegung ausführen.

In vorteilhafter Ausgestaltung des Dichtringsegments verläuft die Nut zur Fixierung der Leitschaufeln vorteilhafterweise in Umfangsrichtung und/oder die Rückstellkraft des jeweiligen elastischen Elements wirkt vorteilhafterweise in radialer Richtung. Dies ermöglicht eine einfache Montage des Dichtringsegments, das einfach auf die Verhakung der Leitschaufeln geschoben werden kann. Durch die radiale Ausrichtung des elastischen Elements kann dieses nach dem Einsetzen des Dichtrings von innen vorgespannt werden.

Vorteilhafterweise umfasst das jeweilige elastische Element, insbesondere der Druckbolzen eine Tellerfeder. Unter einer Tellerfeder versteht man eine kegelige Ringschale, die in Achsrichtung belastbar ist und so sowohl ruhend als auch schwingend (dynamische) beansprucht werden kann. Die Krafteinleitung erfolgt normalerweise über den oberen Innenrand und den unteren Außenrand. Die Tellerfeder kann dabei als Einzelfeder oder als Federsäule verwendet werden. In einer Säule können entweder einzelne Tellerfedern oder aus mehreren Federn bestehende Federpakete wechselsinnig geschichtet werden. Die Tellerfeder hat im Vergleich mit anderen Federarten eine Reihe von vorteilhaften Eigenschaften, so kann sie z. B. bei kleinem Einbauraum sehr große Kräfte aufnehmen. Ihre Federkennlinie kann je nach den Maßverhältnissen linear oder degressiv sein und durch geeignete Anordnung auch progressiv (steigend) gestaltet werden. Durch die fast beliebige Kombinationsmöglichkeit von Einzeltellerfedern kann die Kennlinie durch die Säulenlänge innerhalb weiter Grenzen variiert werden. Bei richtiger Dimensionierung hat die Tellerfeder eine hohe Lebensdauer bei dynamischer Belastung, wie sie z. B. in einer Turbine auftritt. Als Werkstoff kommen Federstähle, auch nichtrostende und warmfeste sowie Kupfer- (CuSn 8, CuBe 2) und Nickel-Legierungen (Nimonic, Inconel, Duratherm) in Frage.

Weiterhin ist das jeweilige elastische Element, insbesondere der Druckbolzen mittels einer Verschraubung am Dichtringsegment fixiert. Hierdurch ergibt sich einerseits eine lösbare Verbindung, die somit einen späteren Austausch im Zuge einer Revision ermöglicht, andererseits eine einfache Montage erlaubt. Weiterhin wird durch die Tiefe des Einschraubens die Rückstellkraft auf die Verhakung der Leitschaufel präzise eingestellt. Um ein Lösen des Bolzens im Betrieb der Turbine zu verhindern, ist hierbei eine Verdrehsicherung vorgesehen, beispielsweise durch einen seitlich einhakenden Verdrehsicherungsbolzen.

In zusätzlicher vorteilhafter Ausgestaltung ist das jeweilige elastische Element für die Umfangsfixierung des Dichtringsegmentes derart angeordnet, dass es die jeweilige Leitschaufel in Umfangsrichtung formschlüssig fixiert. Hierfür weißt die Leitschaufel eine entsprechende Vertiefung auf, in die das entsprechend ausgeführte elastische Element eingeschoben wird. Dadurch übernimmt das elastische Element, insbesondere der Druckbolzen in der Art einer Doppelnutzung auch die Aufgabe des bislang verwendeten Umfangsfixierungsbolzens.

In einem Stator für eine Turbine mit einer Anzahl von Leitschaufeln ist vorteilhafterweise eine Mehrzahl der Leitschaufeln an ihrem radial nach innen gerichteten Kopf mittels einer Feder in einer Nut eines beschriebenen Dichtringsegments angeordnet.

Eine Turbine umfasst vorteilhafterweise einen derartigen Stator.

Vorteilhafterweise ist die Turbine dabei als Gasturbine ausgelegt. Gerade in Gasturbinen sind die thermischen, mechanischen und dynamischen Belastungen besonders hoch, so dass die beschriebene Ausgestaltung des Dichtringsegments besondere Vorteile hinsichtlich der Minimierung des Verschleißes bietet.

Eine Kraftwerksanlage umfasst vorteilhafterweise eine derartige Turbine.

Die mit der Erfindung erzielten Vorteile bestehen insbesondere darin, dass durch die Einführung einer Tellerfederkonstruktion zur definierten festen Vorspannung von Dichtring und Leitschaufel eine Vermeidung von Relativbewegungen zwischen beiden Teilen erreicht wird. Gleichzeitig wird hiermit trotz fester Vorspannung eine Wärmebeweglichkeit sichergestellt. Mit den beschriebenen Tellerfederkonstruktionen kann eine definierte Verspannung zwischen Schaufeln und Dichtringsegmenten aufgebracht werden, die die Relativbewegung insbesondere bei dynamischen Belastungen zwischen den Bauteilen minimiert bzw. verhindert. Der Materialverschleiß kann somit reduziert bzw. vermieden werden.

Ein Ausführungsbeispiel der Erfindung wird anhand einer Zeichnung näher erläutert. Darin zeigen:
- FIG 1: einen teilweisen Längsschnitt durch eine Gasturbine mit Ringbrennkammer,
- FIG 2: einen Querschnitt durch einen Druckbolzen,
- FIG 3: einen Querschnitt durch ein Dichtringsegment, und
- FIG 4: einen Schnitt durch das Dichtringsegment.

Gleiche Teile sind in allen Figuren mit denselben Bezugszeichen versehen.

Die FIG 1 zeigt eine Turbine 100, hier eine Gasturbine, in einem Längsteilschnitt. Die Gasturbine 100 weist im Inneren einen um eine Rotationsachse 102 (Axialrichtung) drehgelagerten Rotor 103 auf, der auch als Turbinenläufer bezeichnet wird. Entlang des Rotors 103 folgen aufeinander ein Ansauggehäuse 104, ein Verdichter 105, eine Brennkammer 110, hier dargestellt als Ringbrennkammer 106, mit mehreren koaxial angeordneten Brennern 107, eine Turbine 108 und das Abgasgehäuse 109.

Die Brennkammer 106 kommuniziert mit einem ringförmigen Heißgaskanal 111. Dort bilden beispielsweise vier hintereinander geschaltete Turbinenstufen 112 die Turbine 108. Jede Turbinenstufe 112 wird aus zwei Schaufelringen gebildet. In Strömungsrichtung eines Arbeitsmediums 113 gesehen folgt im Heißgaskanal 111 einem Leitschaufelring 115 eine aus Laufschaufeln 120 gebildete Ring 125.

Die Leitschaufeln 130 sind dabei am Stator 143 befestigt, wohingegen die Laufschaufeln 120 einer Ring 125 mittels einer Turbinenscheibe 133 am Rotor 103 angebracht sind. Die Laufschaufeln 120 bilden somit Bestandteile des Rotors oder Läufers 103. An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennstoff vermischt. Das Gemisch wird dann unter Bildung des heißen und unter Druck stehenden Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Brennkammer 106 auskleidenden Hitzeschildsteinen am meisten thermisch belastet. Um den dort herrschenden Temperaturen standzuhalten, werden diese mittels eines Kühlmittels gekühlt. Ebenso können die Schaufeln 120, 130 Beschichtungen gegen Korrosion (MCrAlX; M = Fe, Co, Ni, Seltene Erden) und Wärme (Wärmedämmschicht, beispielsweise ZrO2, Y2O4-ZrO2) aufweisen.

Jede Leitschaufel 130 weist einen dem Gehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und in einem Dichtring 140 fixiert. Jeder Dichtring 140 einer Turbinenstufe umschließt dabei die Welle des Rotors 103. Er wird vorteilhafterweise aus zehn gleichartigen Dichtringsegmenten 144 gebildet.

Aufgrund der gegebenen Toleranzen bei der Lagerung der Leitschaufeln 130 am Dichtring 140 kommt es zu Relativbewegungen der beiden Bauteile, die zu frühem Verschleiß und sogar Schäden an der Gasturbine 100 führen können.

Daher sind in den Dichtringsegmenten 144 Druckbolzen 146 vorgesehen, die in FIG 2 im Querschnitt gezeigt sind. Der Druckbolzen 146 ist in einer in radialer Richtung ausgerichteten, durchgehenden Bohrung 148 mit einem Gewinde 150 durch Verschrauben fixiert. Der Druckbolzen besteht aus einem zylindrischen Abschnitt 152 mit einem entsprechenden Gewinde zur Verschraubung mit dem Dichtringsegment, einen sich daran anschließenden Kolben 154 mit geringerem Durchmesser, auf dem eine in axialer Richtung des Druckbolzens 146 bewegliche Kapsel 156 sitzt, die den Kolben 154 an dessen Spitze umschließt. Dadurch ist sie in radialer Richtung des Druckbolzens 146 formschlüssig fixiert.

Den Kolben 154 zwischen Abschnitt 152 und Kapsel 156 umschließend sind insgesamt acht wechselseitig angeordnete Tellerfedern 158 positioniert, die bei einer axialen Stauchung des Druckbolzens 146 eine Rückstellkraft ausüben. Da der Druckbolzen 146 in radialer Richtung bezogen auf die Rotationsachse der Gasturbine 102 in das Dichtringsegment 144 eingeschraubt ist, übt es so eine definierte Kraft auf die Verhakung der Leitschaufel 130 aus, so dass Relativbewegungen unterbunden werden, eine Wärmeausdehnung aber möglich bleibt. Über die Einschraubtiefe lässt sich die Rückstellkraft einstellen.

FIG 3 zeigt einen Längsschnitt durch das Dichtringsegment 144. Der Dichtring 144 weist zwei sowohl axial als auch radial beabstandete Nuten 160 auf, die sich in Umfangsrichtung erstrecken und in radialer, jeweils gleicher Richtung geöffnet sind. Die jeweilige Nut 160 ist dabei von einem im Längsschnitt L-förmigen Abschnitt des Dichtringsegments 144 umfasst, dessen erster Schenkel sich in radialer Richtung, und dessen zweiter Schenkel sich in axialer Richtung der Turbine 100 erstreckt. Mit entsprechenden, sich in Umfangsrichtung erstreckenden Federn 162 des Kopfes der Leitschaufeln 130, die passgenau am Dichtringsegment 144 angeordnet sind, kann das Dichtringsegment 144 bei der Montage so auf den Leitschaufelkranz aufgeschoben werden. Der Druckbolzen 146 ist dabei im Bereich der radial äußeren Nut 160 derart angeordnet, dass die Kapsel 156 in einer Öffnung der radial inneren Wandung der Nut 160 mündet. Da der Druckbolzen 146 eine radiale Rückstellkraft ausübt, die auf die Feder 162 in der Nut 160 wirkt, wird die Feder 162 somit in der Nut 160 gegen den radial ausgerichteten Schenkel des L-förmigen Teils des Dichtringsegments 144 gepresst. Die Leitschaufel 130 wird somit elastisch in den Nuten 160 fixiert.

Der Druckbolzen 146 ist gegen Verdrehen mittels eines Bolzens 164 gesichert. Der Bolzen 164 ist durch eine sich in axialer Richtung erstreckende Bohrung, die auf die Bohrung 148 des Druckbolzens 146 trifft eingeführt und verschraubt. Dadurch übt er eine seitliche Kraft auf das Gewinde des Druckbolzens 146 aus und fixiert diesen kraftschlüssig.

FIG 4 zeigt schließlich einen teilweisen Schnitt durch den Dichtring 140 und die Dichtringsegmente 144. Die Druckbolzen 146 üben wie beschrieben eine Rückstellkraft auf die Leitschaufeln 130 aus. Einer der Druckbolzen 146 ist zusätzlich als Umfangsfixierungsbolzen 166 ausgelegt. Er ist länger als die übrigen Druckbolzen 146 und ragt in eine ihm angeformte Vertiefung 168 eines Fußes einer Leitschaufel 130 hinein. Dadurch wird das Dichtringsegment 144 an der Leitschaufel 130 in Umfangsrichtung fixiert.

## Patentansprüche

1. Dichtringsegment (144) für einen Stator (143) einer Turbine (100), welches im Wesentlichen die Form eines Zylindermantelsegments aufweist und an seiner Außenseite eine Nut (160) zur Fixierung einer Mehrzahl von Leitschaufeln (130) aufweist, **dadurch gekennzeichnet dass** das Dichtringsegment (144) für jede an dem Dichtringsegment (144) fixierbare Leitschaufel (130) jeweils zumindest einen auf die jeweilige Leitschaufel (130) mittels einer Rückstellkraft wirkenden Druckbolzen (146) aufweist, der als zylinderförmiges Element ausgebildet ist, welches sich in axialer Richtung komprimieren lässt.

2. Dichtringsegment (144) nach Anspruch 1,
bei dem die Nut (160) in Umfangsrichtung verläuft und/oder die Rückstellkraft des jeweiligen elastischen Elements in radialer Richtung wirkt.

3. Dichtringsegment (144) nach einem der vorhergehenden Ansprüche,
bei dem das jeweilige elastische Element eine Tellerfeder (158) umfasst.

4. Dichtringsegment (144) nach einem der vorhergehenden Ansprüche,
bei dem das jeweilige elastische Element mittels einer Verschraubung am Dichtringsegment (144) fixiert ist.

5. Dichtringsegment (144) nach einem der vorhergehenden Ansprüche,
bei dem das jeweilige elastische Element derart angeordnet ist, dass es die jeweilige Leitschaufel (130) in Umfangsrichtung formschlüssig fixiert.

6. Stator (153) für eine Turbine (100) mit einer Anzahl von Leitschaufeln (130), wobei eine Mehrzahl der Leitschaufeln (130) an ihrem radial nach innen gerichteten Fuß mittels einer Feder (162) in einer Nut (160) eines Dichtringsegments (144) nach einem der Ansprüche 1 bis 7 angeordnet sind.

7. Turbine (100) mit einem Stator (153) nach Anspruch 6.

8. Turbine (100) nach Anspruch 7, die als Gasturbine ausgelegt ist.

9. Kraftwerksanlage mit einer Turbine (10) nach Anspruch 7 oder 8.

## Claims

1. Sealing ring segment (144) for a stator (143) of a turbine (100), said sealing ring segment (144) having substantially the shape of a cylinder casing segment and having on its outer side a groove (160) for fixing a plurality of guide vanes (130), **characterized in that** the sealing ring segment (144) has, for each guide vane (130) that is fixable to the sealing ring segment (144), in each case at least one pressure bolt (146) that acts on the respective guide vane (130) by means of a restoring force, said pressure bolt (146) being configured as a cylindrical element which can be compressed in the axial direction.

2. Sealing ring segment (144) according to Claim 1,
in which the groove (160) extends in the circumferential direction and/or the restoring force of the respective elastic element acts in the radial direction.

3. Sealing ring segment (144) according to either of the preceding claims,
in which the respective elastic element comprises a disk spring (158).

4. Sealing ring segment (144) according to one of the preceding claims,
in which the respective elastic element is fixed to the sealing ring segment (144) by means of a screw connection.

5. Sealing ring segment (144) according to one of the preceding claims,
in which the respective elastic element is arranged such that it fixes the respective guide vane (130) in a form-fitting manner in the circumferential direction.

6. Stator (153) for a turbine (100) having a number of guide vanes (130), wherein a plurality of the guide vanes (130) are arranged at their radially inwardly directed root, by means of a spring (162), in a groove (160) in a sealing ring segment (144) according to one of Claims 1 to 5.

7. Turbine (100) having a stator (153) according to Claim 6.

8. Turbine (100) according to Claim 7, which is designed as a gas turbine.

9. Power plant having a turbine (10) according to Claim 7 or 8.

## Revendications

1. Segment ( 144 ) de bague d'étanchéité pour un stator ( 143 ) d'une turbine ( 100 ), qui a sensiblement la forme d'un segment à enveloppe cylindrique et qui a, sur sa face extérieure, une rainure ( 160 ) d'immobilisation d'une pluralité d'aubes ( 130 ) directrices, **caractérisé en ce que** le segment ( 144 ) de bague d'étanchéité a, pour chaque aube ( 130 ) directrice pouvant être immobilisée sur le segment ( 144 ) de bague d'étanchéité, respectivement au moins un poussoir ( 146 ) agissant sur l'aube ( 130 ) directrice au moyen d'une force de rappel et constitué sous la forme d'un élément cylindrique, qui peut se comprimer dans la direction axiale.

2. Segment ( 144 ) de bague d'étanchéité suivant la revendication 1,
dans lequel la rainure ( 160 ) s'étend dans la direction périphérique et/ou la force de rappel de l'élément élastique agit dans la direction radiale.

3. Segment ( 144 ) de bague d'étanchéité suivant l'une des revendications précédentes,
dans lequel l'élément élastique comprend un ressort ( 158 ) à disque.

4. Segment ( 144 ) de bague d'étanchéité suivant l'une des revendications précédentes,
dans lequel l'élément élastique est immobilisé, au moyen d'un vissage sur le segment ( 144 ) de bague d'étanchéité.

5. Segment ( 144 ) suivant l'une des revendications précédentes,
dans lequel l'élément élastique est monté de manière à immobiliser l'aube ( 130 ) directrice à complémentarité de forme dans la direction périphérique.

6. Stator ( 153 ) pour une turbine ( 100 ), ayant un certain nombre d'aubes ( 130 ) directrices, une pluralité des aubes ( 130 ) directrices étant montées sur leur emplanture dirigée radialement vers l'intérieure, au moyen d'un ressort ( 162 ) dans une rainure ( 160 ) d'un segment ( 144 ) de bague d'étanchéité suivant l'une des revendications 1 à 7.

7. Turbine ( 100 ) ayant un stator ( 153 ) suivant la revendication 6.

8. Turbine ( 100 ) suivant la revendication 7, qui est conçue en turbine à gaz.

9. Centrale électrique ayant une turbine ( 10 ) suivant la revendication 7 ou 8.
